# EUROPÄISCHE PATENTSCHRIFT

(11) **EP 1 265 046 B1**
(45) Veröffentlichungstag und Bekanntmachung des Hinweises auf die Patenterteilung: **23.11.2005**
(21) Anmeldenummer: 02006435.8
(22) Anmeldetag: 22.03.2002
(51) Int. Cl.: F28F 3/02

(54) **Rippe, Rohr und Wärmetauscher**
Fin, tube and heat exchanger
Ailette, tube et échangeur de chaleur

(30) Priorität: 07.06.2001 DE 10127724
(43) Veröffentlichungstag der Anmeldung: 11.12.2002
(73) Patentinhaber: Behr GmbH & Co. KG, 70469 Stuttgart (DE)
(72) Erfinder: Kohl, Michael, 74389 Cleebronn (DE); Molt, Kurt, Dr.-Ing., 74321 Bietigheim-Bissingen (DE); Wölk, Gerrit, Dr.-Ing., 70180 Stuttgart (DE)
(74) Vertreter: Grauel, Andreas

(56) Entgegenhaltungen:
- EP-A- 0 219 974
- EP-A- 0 538 849
- EP-A- 1 065 466
- FR-A- 606 572
- GB-A- 1 184 125

## Beschreibung

Die vorliegende Erfindung betrifft eine Rippe zur Verwendung in einem Rohr, insbesondere einem Flachrohr, für einen Wärmetauscher, insbesondere einen Kondensator. Vorzugsweise ist die erfindungsgemäße Rippe für ein Rohr für die Verwendung in mehrflutigen Kondensatoren vorgesehen.

Vor allem bei Kondensatoren werden häufig Flachrohre verwendet, die als Mehrkanalrohre ausgebildet sind, wobei durch die einzelnen Kanäle beispielsweise Kältemittel strömt. Bei diesen Flachrohren handelt es sich üblicherweise um extrudierte Profile oder um geschweißte Rohre, in die eine im wesentlichen gewellte Rippe eingelegt ist. Durch diese Formgebung ergeben sich diskrete Strömungskanäle, die voneinander getrennt sind. Bei Wärmetauschern und Kondensatoren befinden sich herkömmlicherweise zwischen den Flachrohren Rippen, die zur Vergrößerung der wärmeübertragenden Oberfläche im Hinblick auf die darüber strömende Luft dienen und die miteinander verlötet ein wärmeübertragendes Netz des Wärmetauschers bzw. Kondensators bilden.

Ein derartiger Kondensator ist beispielsweise in der EP-A-0 219 974 beschrieben. Der Kondensator weist ein Paar beabstandeter Sammelrohre

zur Aufnahme von Kühlmitteldampf und zum Sammeln von kondensiertem Kühlmittel sowie eine Vielzahl von Röhren auf, die hydraulisch parallel zwischen den Sammelrohren verlaufen. Jede Röhre steht mit jedem der Sammelrohre in Fluidverbindung und ist im Querschnitt länglich, wobei die kleinere Abmessung des Querschnitts im wesentlichen senkrecht zur Richtung des Luftstroms durch den Kondensator ausgerichtet ist. Jede der Röhren hat ferner eine Vielzahl getrennter, hydraulisch paralleler Fluidströmungswege.

Durch diese konstruktive Ausführung der Flachrohre, d. h. durch diese diskrete Anordnung der einzelnen Strömungskanäle im Flachrohr, ist eine Wärmeübertragung zwischen den einzelnen Strömungskanälen nur bedingt möglich. Es ergeben sich somit relativ große Temperaturunterschiede des im Flachrohr strömenden Mediums zwischen den einzelnen Strömungskanälen.

In Figur 8 ist ein in der EP-A-1 065 466 beschriebenes Flachrohr 20 für Wärmetauscher mit einer im Flachrohr vorgesehenen Verwirbelungseinrichtung (Turbulator) 22 dargestellt. Die Verwirbelungseinrichtung 22 hat eine im wesentlichen ebene Basis 24, die sich in Längs- und Querrichtung zum Rohr über eine vorbestimmte Länge erstreckt. Ferner weist die Verwirbelungseinrichtung 22 mehrere voneinander lateral beabstandete und sich in Längsrichtung erstreckende Rillen 26 zum Verwirbeln des Fluids im Flachrohr auf. Die Rillen 26 weisen eine Länge von etwa 2,5 bis 7,0 mm in Strömungsrichtung auf. Darüber hinaus sind die Rillen 26 seitlich etwa 0,76 mm voneinander beabstandet. Die seitlich voneinander beabstandeten Rillen 26 erstrecken sich senkrecht zur Ebene der Basis 24 in einem abwechselnden Muster, so daß sich eine Rille 26 nach oben erstreckt und die seitlich daneben liegende Rille 26 sich nach unten erstreckt. Ferner sind die einzelnen Rillen 26 auch in Strömungsrichtung abwechselnd in entgegengesetzte Richtungen ausgebildet, so daß die Stirnseiten 28 zweier in Längsrichtung benachbarter Rillen 26 vollständig offen sind. Dadurch kann Fluid durch die offenen Stirnseiten 28 hindurchströmen.

Auch diese Konstruktion läßt hinsichtlich ihrer Wärmeübertragungscharakteristik, insbesondere jedoch im Hinblick auf den Strömungswiderstand, weiterhin erheblich zu wünschen übrig.

Die EP 0538 849 offenbart eine Rippe mit Bereichen reduzierter Höhe. Die GB 1184125 offenbart einen Wärmeübertrager mit einzelnen Schlitzen in einem Blech.

Der vorliegenden Erfindung liegt die Aufgabe zugrunde, eine verbesserte Einrichtung bzw. Rippe zur Verfügung zu stellen, die insbesondere in einem fluiddurchströmten Rohr, vorzugsweise einem Flachrohr, für einen Wärmetauscher und/oder Kondensator anwendbar ist, um einen verbesserten Wirkungsgrad zu erzielen. Diese Aufgabe wird mit den Merkmalen der Patentansprüche gelöst.

Die Erfindung geht dabei von dem Grundgedanken aus, die Einrichtung (nachfolgend auch als "Rippe" bezeichnet) in Querrichtung gewellt auszubilden, wobei in den einzelnen Wellentälern und/oder Wellenbergen Vertiefungen vorgesehen sind. Die Wellung der Rippe bildet zusammen mit einem Rohr, in das die Rippe eingebracht wird, mehrere im wesentlichen parallel zueinander verlaufende Strömungskanäle aus. Durch die Vertiefungen entstehen zwischen zwei parallel verlaufenden Strömungskanälen, die jedoch nicht direkt benachbart sind, sondern durch einen dazwischen liegenden Strömungskanal voneinander getrennt sind, Querverbindungen, durch die ein Teil des Fluids umgeleitet wird. Der restliche, nicht umgeleitete Teil des Fluids strömt durch den jeweiligen Strömungskanal weiter.

Im montierten Zustand weist das Rohr mindestens eine zumindest abschnittsweise in Rohrlängsrichtung verlaufenden Rippe dieser Art auf, wobei die Rippe, wie vorstehend bereits beschrieben, im Querschnitt im wesentlichen wellenförmig ist, wodurch im Rohr mehrere im wesentlichen parallel zueinander verlaufende Strömungskanäle ausgebildet werden. In den einzelnen Rippen sind Vertiefungen vorgesehen, durch die mindestens einer der Strömungskanäle mit mindestens einem weiteren, nicht direkt benachbarten Strömungskanal, d. h. dem übernächsten Strömungskanal, verbunden ist. Die Vertiefungen sind dabei derart ausgebildet, daß sie die einzelnen Strömungskanäle nicht vollständig blockieren, sondern das Fluid kann durch jeden einzelnen der Strömungskanäle weiterströmen.

Die erfindungsgemäße Rippe weist also mehrere Vertiefungen auf, die als Möglichkeit für einen Queraustausch des im Rohr strömenden Fluids dienen. Dieser Queraustausch findet über eine Vertiefung statt, die in einem Strömungskanal vorgesehen ist und die beiden neben diesem Strömungskanal liegenden benachbarten Strömungskanäle miteinander verbindet. Die Form der Vertiefung, d. h. ihre Länge und Tiefe, kann je nach Anwendungsfall in gewissen Bereichen variieren. Üblicherweise beträgt die Tiefe der Vertiefung etwa die halbe Höhe des Strömungskanals. Für das in den Strömungskanälen strömende Fluid wirkt eine Vertiefung im jeweiligen Strömungskanal als eine Art Barriere; vom jeweiligen Strömungskanal aus betrachtet bildet eine in die Rille bzw. Welle eingebrachte Vertiefung also eine Erhebung. Um eine möglichst gute Durchmischung zwischen dem in den einzelnen Strömungskanälen strömenden Fluid zu erzielen, ist es bevorzugt, die Anordnung der Vertiefungen entlang der einzelnen Strömungskanäle so zu wählen, daß sich vor jeder Vertiefung bzw. Barriere im jeweiligen Strömungskanal eine Vertiefung in mindestens einem benachbarten Strömungskanal befindet, die eine Öffnung bzw. einen Durchgang zum übernächsten Strömungskanal bildet. Die Barriere im Strömungskanal wirkt als Strömungswiderstand und leitet einen Teil des Fluids durch die im benachbarten Strömungskanal liegende Vertiefung in den übernächsten, also neben dem benachbarten Strömungskanal liegenden Strömungskanal um. Der andere Teil des Fluids strömt über die Barriere hinweg durch denselben Strömungskanal weiter.

Ferner ist es bevorzugt, die Vertiefungen in einem sich wiederholenden Muster anzuordnen. Die Vertiefungen sind vorzugsweise in benachbarten Strömungskanälen alternierend in entgegengesetzte Richtungen ausgebildet, d. h. in einem Strömungskanal sind die Vertiefungen beispielsweise nach unten gerichtet und im benachbarten Strömungskanal sind die Vertiefungen nach oben gerichtet. Dadurch kann die Rippe endlos hergestellt werden.

Um keine einseitig gerichtete Querströmung durch die Vertiefungen zu erzeugen, ist es bevorzugt, eine mäanderartige Abfolge der Vertiefungen in der Rippe vorzusehen, wobei sich die Mäanderbahn in Längsrichtung fortlaufend und in Querrichtung über mehrere Strömungskanäle erstreckt. Dadurch wird verhindert, daß die Massenstromdichte zwischen den einzelnen Strömungskanälen stark variiert.

Durch die erfindungsgemäße Ausbildung des Rohrs mit den Vertiefungen in der Rippe stellt sich unabhängig von der Strömungsrichtung des Fluids im Rohr derselbe Druckverlust ein. Dies hat den Vorteil, daß man beim Aufbau eines Wärmetauschers mit den erfindungsgemäßen Rohren nicht auf die Lage der Rippe Rücksicht nehmen muß.

Gemäß einer weiteren bevorzugten Ausführungsform können die Vertiefungen ferner mit mindestens einem Schlitz versehen sein, durch den der Druckverlust des in den Strömungskanälen strömenden Fluids weiter verringert werden kann. Bei dieser Ausführungsform bietet sich dem strömenden Fluid nicht nur die Möglichkeit, über die durch die Vertiefungen gebildeten Querverbindungen vor einer als Barriere dienenden Vertiefung in den übernächsten Strömungskanal oder über die Barriere hinweg entlang des Strömungskanals zu strömen, sondern es besteht auch die Möglichkeit, daß das Fluid durch den Schlitz direkt in den benachbarten Strömungskanal gelangen kann.

Mit der erfindungsgemäßen Rippe läßt sich also ein stofflicher Austausch zwischen den einzelnen Strömungskanälen eines mit der Rippe ausgestatteten Rohrs auf besonders vorteilhafte Weise realisieren. Dabei werden die Temperaturunterschiede des in den einzelnen Strömungskanälen strömenden Fluids durch verbesserte Vermischung stark reduziert. Ein weiterer Vorteil der erfindungsgemäßen Rippe ist dadurch gegeben, daß unabhängig von der Strömungsrichtung im Rohr gleiche innere Druckverluste des strömenden Fluids auftreten. Ferner entsteht keine einseitig gerichtete Querströmung, d. h. keine unterschiedliche Massenstromdichte in den jeweiligen Strömungskanälen. Fertigungstechnisch betrachtet kann die Rippe als Endloselement hergestellt werden, wodurch eine kostengünstige Herstellung gewährleistet wird.

Eine bevorzugte Ausführungsform der erfindungsgemäßen Rippe in einem Rohr wird nachstehend anhand der Zeichnungen beispielhaft beschrieben. Es zeigen:
- Fig. 1: eine räumliche Ansicht der erfindungsgemäßen Rippe in einem teilweise geschnittenen Rohr;
- Fig. 2: eine räumliche Ansicht der erfindungsgemäßen Rippe ähnlich Fig. 1, wobei darin verschiedene Schnittverläufe kenntlich gemacht sind;
- Fig. 3: einen Teillängsschnitt entlang der Linie VII-VII von Fig. 2;
- Fig. 4: einen Querschnitt entlang der Linie IV-IV von Fig. 2;
- Fig. 5: einen Querschnitt entlang der Linie V-V von Fig. 2;
- Fig. 6: einen Längsschnitt entlang der Linie VI-VI von Fig. 2;
- Fig. 7: einen Längsschnitt entlang der Linie VII-VII von Fig. 2; und
- Fig. 8: eine räumliche Ansicht eines Rohres mit Verwirbelungseinrichtung gemäß dem Stand der Technik.

**Fig. 1** zeigt eine bevorzugte Anwendung der Rippe der vorliegenden Erfindung in Kombination mit einem Rohr 2, das insbesondere für einen mit Fluid durchströmten Wärmetauscher und/oder Kondensator geeignet ist. Entsprechend dieser bevorzugten Ausführungsform ist das Rohr 2 als Flachrohr, insbesondere als geschweißtes Flachrohr, ausgebildet. Das Rohr 2 weist im wesentlichen einen Mantel 4 und eine darin eingebrachte Rippe 6 auf, die sich zumindest abschnittsweise, vorzugsweise vollständig, in Rohrlängsrichtung erstreckt. Die Rippe 6 ist im Querschnitt im wesentlichen wellenförmig ausgebildet, so daß zusammen mit dem Außenmantel 4 ein Rohr mit mehreren im wesentlichen parallel verlaufenden Strömungskanälen 8 entsteht. Dabei wirkt jede einzelne Welle bzw. Rille (Wellental/Wellenberg) der Rippe 6 als Strömungskanal. Die Rippe 6 weist ferner mehrere Vertiefungen 10 auf, durch die mindestens einer der Strömungskanäle 8 mit mindestens einem weiteren, nicht direkt benachbarten Strömungskanal 8 verbunden ist. Die Vertiefungen 10 sind dabei so in der Rippe 6 ausgebildet, daß sie die einzelnen Strömungskanäle 8 nicht vollständig blockieren, sondern lediglich Strömungsbarrieren darstellen, die ein Weiterströmen des Fluids im jeweiligen Strömungskanal erlauben.

Die Rippe 6 ist im Außenmantel 4 des Rohrs 2 derart aufgenommen, daß die einzelnen Wellen bzw. Rillen fluiddicht voneinander getrennt werden, um die Strömungskanäle 8 auszubilden. Durch jede der Vertiefungen 10 werden zwei Strömungskanäle 8 miteinander verbunden, die durch einen dazwischen liegenden Strömungskanal 8 voneinander beabstandet sind. Dies bedeutet, daß eine Vertiefung 10 eine Querverbindung zwischen einem und dem übernächsten, daneben liegenden Strömungskanal 8 bereitstellt.

Durch die Vielzahl der Vertiefungen 10 in den einzelnen Rillen der Rippe 6 entsteht ein Netz von Querverbindungen, die eine optimale Durchmischung des durch die Strömungskanäle 8 strömenden Fluids gewährleistet. Dazu sind gemäß der in den Figuren gezeigten bevorzugten Ausführungsform die Vertiefungen 10 in benachbarten Strömungskanälen derart angeordnet, daß in Strömungsrichtung des Fluids betrachtet vor einer Vertiefung 10-1 in einem Strömungskanal 8-1 jeweils eine Vertiefung 10-2 in mindestens einem dazu benachbarten Strömungskanal 8-2 vorgesehen ist. Dadurch wirkt die im Strömungskanal 8-1 vorgesehene Vertiefung 10-1 als Strömungsbarriere, wodurch ein Teil des darin strömenden Fluids in den übernächsten, neben dem benachbarten Strömungskanal 8-2 liegenden Strömungskanal 8-3 umgeleitet wird. Der nicht umgeleitete Teil des Fluids strömt durch den Strömungskanal 8-1 weiter.

Die Vertiefungen in benachbarten Strömungskanälen sind vorzugsweise alternierend in entgegengesetzte Richtungen ausgebildet, d. h. im Kanal 8-1 sind sämtliche Vertiefungen 10-1 nach unten ausgebildet, während im benachbarten Kanal 8-2 sämtliche Vertiefungen 10-2 nach oben ausgebildet sind. Insbesondere können die Vertiefungen 10 in einem sich wiederholenden Muster in der Rippe 6 ausgebildet sein. Um sicherzustellen, daß lediglich ein Teil des Fluids umgeleitet wird, sind die Vertiefungen vorzugsweise etwa bis zur halben Höhe der Strömungskanäle ausgebildet. Um keine einseitig gerichtete Querströmung durch die Vertiefungen 10 zu erhalten, ist in der dargestellten bevorzugten Ausführungsform die Rippe mit Vertiefungen 10 in mäanderartiger Abfolge versehen, wobei sich die Mäanderbahn in Längsrichtung der Rippe und in Querrichtung über mehrere Strömungskanäle 10 erstreckt. Eine derartige Mäanderbahn ist in Fig. 1 als gestrichelte Linie 12 eingezeichnet. Dies verhindert auf effektive Weise, daß die Massenstromdichte zwischen den einzelnen Strömungskanälen 8 stark variiert.

Fig. 2 zeigt die unter Bezugnahme auf Fig. 1 bereits beschriebene erfindungsgemäße Rippe 6 nochmals ohne den Außenmantel 4. In der Darstellung gemäß Fig. 2 ist die mäanderartige Abfolge der Vertiefungen 10 deutlich zu erkennen. In dieser Figur sind zwei Querschnitte entlang der Linien IV-IV und V-V durch die Rippe 6 sowie zwei Längsschnitte entlang der Linien VI-VI und VII-VII durch die Rippe 6 gekennzeichnet. Die jeweiligen Schnittbilder der Rippe 6 samt Außenmantel 4 sind in den Figuren 4 bis 7 dargestellt.

In den Figuren 4 bis 7 ist insbesondere deutlich zu erkennen, daß die Rippe 6 mit ihren einzelnen Wellen bzw. Rillen dicht im Außenmantel 4 aufgenommen ist, wodurch die im wesentlichen parallel verlaufenden Strömungskanäle 8 entstehen. Des weiteren ist insbesondere aus den Fig. 4 und 5 deutlich zu entnehmen, daß durch die Vertiefungen 10 Querverbindungen 14 zwischen zwei nicht direkt benachbarten Strömungskanälen, also zwischen einem und dem übernächsten Strömungskanal gebildet werden. Die Längsschnitte entlang der Linien VI-VI und VII-VII gemäß Fig. 2 sind in den Fig. 6 und7 dargestellt. Diese beiden Längsschnitte stellen die beiden in der Rippe 6 verwirklichten Formen der Strömungskanäle 8 dar. Die nach oben gewölbten Strömungskanäle entsprechend dem Schnitt VII-VII in Fig. 2 und Fig. 7 sind in jedem übernächsten Strömungskanal identisch, wobei sie in Längsrichtung versetzt sind. Gleiches gilt für die nach unten gewölbten Strömungskanäle 8 gemäß der Schnittlinie VI-VI, bei denen ebenfalls ein Längsversatz zwischen jedem übernächsten Strömungskanal vorhanden ist. Dadurch kann die vorstehend beschriebene, besonders vorteilhafte Mäanderstruktur der Vertiefungen realisiert werden.

Das vorstehend beschriebene Rohr 2 mit der erfindungsgemäßen Rippe 6 ist insbesondere für den Einbau in einen Wärmetauscher bzw. Kondensator, insbesondere einen mehrflutigen Kondensator, geeignet. Mit Hilfe der erfindungsgemäßen Rippe 6 im Rohr 2 läßt sich der Wirkungsgrad eines Wärmetauschers bzw. Kondensators erheblich verbessern, was insbesondere auf die verbesserte Durchmischung des durch die einzelnen Strömungskanäle strömenden Fluids zurückzuführen ist. Für den Einbau des Rohrs in Wärmetauschern oder Kondensatoren ist es ferner vorteilhaft, daß der innere Druckverlust des durch das Rohr strömenden Fluids unabhängig von der Strömungsrichtung gleich ist, so daß das Rohr in beide Richtungen einbaubar ist. Außerdem entstehen keine einseitig gerichteten Querströmungen, d. h. keine unterschiedlichen Massenstromdichten in den jeweiligen Strömungskanälen und eine Endlosfertigung der Rippe sorgt für eine kostengünstige Herstellungsmöglichkeit.

## Patentansprüche

1. Rippe (6), insbesondere für ein mit Fluid durchströmtes Rohr (2), die in Querrichtung gewellt ist, wodurch in Längsrichtung der Rippe (6) zueinander benachbarte Wellentäler und Wellenberge gebildet sind, wobei in den einzelnen Wellentälern und Wellenbergen Vertiefungen (10) vorgesehen sind, wobei durch eine Vertiefung (10) jeweils zwei Wellentäler miteinander verbunden sind, die durch einen dazwischen liegenden Wellenberg voneinander beabstandet sind und jeweils zwei Wellenberge miteinander verbunden sind, die durch ein dazwischen liegendes Wellental voneinander beabstandet sind, wobei die Vertiefungen (10) in benachbarten Wellentälern und Wellenbergen alternierend in entgegengesetzte Richtungen ausgebildet sind, **dadurch gekennzeichnet, daß** die Vertiefungen (10) in jedem Wellental und Wellenberg vorgesehen sind und die Vertiefungen (10) in mäanderartiger Abfolge vorgesehen sind, wobei die Mäanderbahn in Längsrichtung vorgesehen ist und sich in Querrichtung über mehrere Wellentäler und Wellenberge erstreckt, wobei in Querrichtung betrachtet mehrere Mänderbahnen nebeneinander angeordnet sind.

2. Rippe (6) nach Ansprüche 1, wobei die Vertiefungen (10) in einem sich wiederholenden Muster angeordnet sind.

3. Rippe (6) nach einem der Ansprüche 1 oder 2, wobei sich die Vertiefungen (10) im wesentlichen bis zur halben Höhe der Wellung erstrecken.

4. Rippe (6) nach einem der Ansprüche 1 bis 3, wobei eine oder mehrere der Vertiefungen (10) Schlitze aufweisen, die eine Strömungsverbindung zwischen benachbarten Wellentälern und Wellenbergen bilden.

5. Rohr (2) mit einer Rippe nach einem der Ansprüche 1 bis 4.

6. Rohr (2), insbesondere für einen mit Fluid durchströmten Wärmetauscher und/ oder Kondensator, mit mindestens einer im Mantel (4) des Rohrs (2) vorgesehenen und zumindest abschnittsweise in Rohrlängsrichtung verlaufenden Rippe nach einem der Ansprüche 1 bis 4, wobei:
a) die Rippe (6) im Querschnitt im wesentlichen wellenförmig ist, wodurch im Rohr (2) mehrere im wesentlichen parallel verlaufende Strömungskanäle (8) ausbildet sind;
b) in der Rippe (6) Vertiefungen (10) vorgesehen sind, durch die mindestens einer der Strömungskanäle (8) mit mindestens einem weiteren, nicht direkt benachbarten Strömungskanal (8) verbunden ist; und
c) unabhängig von den Vertiefungen (10) Fluid durch jeden einzelnen der Strömungskanäle (8) strömen kann.

7. Rohr (2) nach Anspruch 5 oder 6, das als Flachrohr, insbesondere als geschweißtes Flachrohr, ausgebildet ist.

8. Rohr (2) nach einem der Ansprüche 5 bis 7, wobei sich die Rippe (6) im wesentlichen entlang der gesamten Länge des Rohrs (2) erstreckt.

9. Rohr (2) nach einem der Ansprüche 5 bis 7, wobei die Vertiefungen (10) in benachbarten Strömungskanälen (8) derart angeordnet sind, daß in Strömungsrichtung des Fluids vor einer Vertiefung (10-1) in einem Strömungskanal (8-1) jeweils eine Vertiefung (10-2) in mindestens einem dazu benachbarten Strömungskanal (8-2) vorgesehen ist, wodurch die im Strömungskanal (8-1) vorgesehene Vertiefung (10-1) als Strömungsbarriere zum Umleiten eines Teils des darin strömenden Fluids in den übernächsten, neben dem benachbarten Strömungskanal (8-2) liegenden Strömungskanal (8-3) dient.

10. Wärmetauscher mit mindestens einem Rohr (2) nach einem der Ansprüche 5 bis 9.

11. Kondensator mit mindestens einem Rohr (2) nach einem der Ansprüche 5 bis 9.

12. Mehrflutiger Kondensator mit mindestens einem Rohr (2) nach einem der Ansprüche 5 bis 9.

13. Verwendung eines Rohres (2) nach einem der Ansprüche 5 bis 9 für einen mehrflutigen Kondensator.

14. Verfahren zum Herstellen einer Rippe nach einem der Ansprüche 1 bis 4, insbesondere für ein mit Fluid durchströmtes Rohr (2), mit den Schritten:
a) Einbringen einer Wellung in Querrichtung eines Substrats, wodurch in Längsrichtung des Substrats zueinander benachbarte Wellentäler und Wellenberge ausgebildet werden; und
b) Einbringen von Vertiefungen (10) in die einzelnen Wellentälern und Wellenbergen, um benachbarte Wellentäler und Wellenberge miteinander zu verbinden.

15. Verfahren nach Anspruch 14, wobei die Vertiefungen (10) gemäß Schritt b) in einem sich wiederholenden Muster ausgebildet werden.

16. Verfahren nach einem der Ansprüche 14 oder 15, wobei die Vertiefungen (10) gemäß Schritt b) im wesentlichen bis zur halben Höhe der Wellung ausgebildet werden.

17. Verfahren nach einem der Ansprüche 14 bis 16, wobei eine oder mehrere der Vertiefungen (10) mit Schlitzen versehen werden, die eine Strömungsverbindung zwischen benachbarten Wellentälern und Wellenbergen bilden.

18. Verfahren zum Herstellen eines Rohres (2), insbesondere für einen mit Fluid durchströmten Wärmetauscher und/oder Kondensator, mit den Schritten:
a) Bereitstellen eines Rohrmantels (4);
b) Bereitstellen mindestens einer zumindest abschnittsweise in Rohrlängsrichtung verlaufenden Rippe (6) nach einem der Ansprüche 14 bis 18; und
c) Einbringen der Rippe (6) in den Rohrmantel (4), wobei durch die Wellentäler und Wellenberge im Rohr (2) mehrere im wesentlichen parallel verlaufende Strömungskanäle (8) ausgebildet werden, wobei mindestens einer der Strömungskanäle (8) mit mindestens einem weiteren, nicht direkt benachbarten Strömungskanal (8) durch mindestens eine der Vertiefungen (10) in Fluid-Verbindung steht und unabhängig von den Vertiefungen (10) Fluid durch jeden einzelnen der Strömungskanäle (8) strömen kann.

19. Verfahren nach Anspruch 18, wobei die Rippe (6) in den Rohrmantel (4) eingebracht und der Rohrmantel (4) anschließend verschweißt wird.

20. Verfahren nach einem der Ansprüche 18 oder 19, wobei das Ausbilden der Vertiefungen (10) derart in benachbarten Strömungskanälen (8) erfolgt, daß in Strömungsrichtung des Fluids vor einer Vertiefung (10-1) in einem Strömungskanal (8-1) jeweils eine Vertiefung (10-2) in mindestens einem dazu benachbarten Strömungskanal (8-2) vorgesehen ist, wodurch die im Strömungskanal (8-1) vorgesehene Vertiefung als Strömungsbarriere zum Umleiten des darin strömenden Fluids in den übernächsten, neben dem benachbarten Strömungskanal (8-2) liegenden Strömungskanal (8-3) dient.

## Claims

1. Fin (6), in particular for a tube (2) through which fluid passes, which is corrugated in the transverse direction, with adjacent wave troughs and wave crests being formed in the longitudinal direction of the fin (6), wherein indentations are provided in the individual wave troughs and wave crests, each indentation (10) connecting two wave troughs distanced from one another by an intermediate wave crest, wherein the indentations (10) in adjacent wave troughs and wave crests are designed to alternate in opposite directions, **characterised in that** the indentations (10) are provided in each wave trough and wave crest and **in that** the indentations (10) are arranged in a meander pattern, the meander track being provided in the longitudinal direction and extending over several wave troughs and wave crests in the transverse direction, with a plurality of meander tracks being arranged adjacent to one another if viewed in the transverse direction.

2. Fin (6) according to claim 1, wherein the indentations (10) are arranged in a repeat pattern.

3. Fin (6) according to claim 1 or 2, wherein the indentations (10) essentially extend to half the height of the corrugation.

4. Fin according to any of claims 1 to 3, wherein one or more of the indentations (10) incorporate slots representing a flow connection between adjacent wave troughs and wave crests.

5. Tube (2) with a fin according to any of claims 1 to 4.

6. Tube (2), in particular for a heat exchanger and/or condenser through which fluid passes, with at least one fin according to any of claims 1 to 4 provided in the jacket (4) of the tube (2) and extending at least in sections in the longitudinal direction of the tube, wherein:
a) the fin (6) is essentially corrugated in cross-section, forming a plurality of essentially parallel flow passages (8) in the tube (2);
b) the fin (6) is provided with indentations (10), by which at least one of the flow passages (8) is connected to a further, not immediately adjacent, flow passage (8); and
c) fluid can pass through each individual flow passage (8) independent of the indentations (10).

7. Tube (2) according to claim 5 or 6, which is designed as a flat tube, in particular as a welded flat tube.

8. Tube (2) according to any of claims 5 to 7, wherein the fin (6) essentially runs along the entire length of the tube (2).

9. Tube (2) according to any of claims 5 to 7, wherein the indentations (10) are so arranged in adjacent flow passages (8) that, in the direction of fluid flow, in front of an indentation (10-1) in one flow passage (8-1), there is an indentation (10-2) in at least one adjacent flow passage (8-2), as a result of which the indentation (10-1) in the flow passage (8-1) acts as a flow barrier to divert part of the fluid flowing therein into the next but one flow passage (8-3) running next to the adjacent flow passage (8-2).

10. Heat exchanger with at least one tube (2) according to any of claims 5 to 9.

11. Condenser with at least one tube (2) according to any of claims 5 to 9.

12. Multi-flow condenser with at least one tube (2) according to any of claims 5 to 9.

13. Use of a tube (2) according to any of claims 5 to 9 for a multi-flow condenser.

14. Method for the production of a fin according to any of claims 1 to 4, in particular for a tube (2) through which fluid passes, comprising the steps:
a) production of a corrugation in the transverse direction of a substrate, forming adjacent wave troughs and wave crests in the longitudinal direction of the substrate; and
b) production of indentations (10) in individual wave troughs and wave crests to connect adjacent wave troughs and wave crests.

15. Method according to claim 14, wherein the indentations (10) are produced in a repeat pattern according to step b).

16. Method according to claim 14 or 15, wherein the indentations (10) are essentially produced to half the height of the corrugation according to step b).

17. Method according to any of claims 14 to 16, wherein one or more of the indentations (10) are provided with slots acting as a flow connection between adjacent wave troughs and wave crests.

18. Method for the production of a tube (2), in particular for a heat exchanger and/or condenser through which fluid passes, with the steps:
a) provision of a tube jacket (4);
b) provision of a fin (6) extending at least in sections in the longitudinal direction of the tube according to any of claims 14 to 18; and
c) installation of the fin (6) into the tube jacket (4) while the wave troughs and wave crests form a plurality of essentially parallel flow passages (8) in the tube (2), wherein at least one of the flow passages (8) is flow-connected by at least one of the indentations (10) to a further, not immediately adjacent, flow passage (8), and wherein fluid can flow through each individual flow passage (8) independent of the indentations (10).

19. Method according to claim 18, wherein the fin (6) is installed into the tube jacket (4) and the tube jacket (4) is then welded.

20. Method according to claim 18 or 19, wherein the indentations (10) are so produced in adjacent flow passages (8) that, in the direction of fluid flow, in front of an indentation (10-1) in one flow passage (8-1), there is an indentation (10-2) in at least one adjacent flow passage (8-2), as a result of which the indentation in the flow passage (8-1) acts as a flow barrier to divert part of the fluid flowing therein into the next but one flow passage (8-3) running next to the adjacent flow passage (8-2).

## Revendications

1. Ailette (6) en particulier pour un tube (2) traversé par du fluide, qui est ondulée dans le sens transversal, des creux et des sommets d'ondulation voisins les uns des autres étant formés dans le sens longitudinal de l'ailette (6), des cavités (10) étant prévues dans les différents creux et sommets d'ondulation, à chaque fois deux creux d'ondulation étant reliés entre eux par une cavité (10), lesquels sont espacés les uns des autres par un sommet d'ondulation intercalé et à chaque fois deux sommets d'ondulation étant reliés entre eux, lesquels sont espacés l'un de l'autre par un creux d'ondulation intercalé, les cavités (10) étant réalisées dans des creux et des sommets d'ondulation voisins en alternance dans des directions opposées, **caractérisé en ce que** les cavités (10) sont prévues dans chaque creux et chaque sommet d'ondulation et les cavités (10) sont prévues dans une succession en forme de méandre, la trajectoire du méandre étant prévue dans le sens longitudinal et s'étendant dans le sens transversal sur plusieurs creux et sommets d'ondulation, plusieurs trajectoires de méandre étant disposées les unes à côté des autres vues dans le sens transversal.

2. Ailette (6) selon la revendication 1, les cavités (10) étant disposées dans un modèle qui se répète.

3. Ailette (6) selon l'une quelconque des revendications 1 ou 2, les cavités (10) s'étendant sensiblement jusqu'à la mi-hauteur de l'ondulation.

4. Ailette (6) selon l'une quelconque des revendications 1 à 3, l'une ou plusieurs des cavités (10) présentant des fentes qui forment une liaison d'écoulement entre des creux et des sommets d'ondulation voisins.

5. Tube (2) avec une ailette selon l'une quelconque des revendications 1 à 4.

6. Tube (2), en particulier pour un échangeur de chaleur parcouru par un fluide et/ou un condensateur, avec au moins une ailette prévue dans l'enveloppe (4) du tube (2) et agencé au moins par section dans le sens longitudinal du tube selon l'une quelconque des revendications 1 à 4, moyennant quoi :
a) l'ailette (6) a sensiblement une forme d'ondulation vue en coupe, plusieurs conduits d'écoulement (8) agencés sensiblement parallèlement étant réalisés dans le tube (2) ;
b) des cavités (10) sont prévues dans l'ailette (6), cavités par lesquelles au moins l'un des conduits d'écoulement (8) est relié à au moins un autre conduit d'écoulement (8) non directement voisin ; et
c) du fluide peut s'écouler à travers chacun des conduits d'écoulement (8) indépendamment des cavités (10).

7. Tube (2) selon la revendication 5 ou 6, qui est conçu comme un tube plat, en particulier comme un tube plat soudé.

8. Tube (2) selon l'une quelconque des revendications 5 à 7, l'ailette (6) s'étendant sensiblement le long de toute la longueur du tube (2).

9. Tube (2) selon l'une quelconque des revendications 5 à 7, les cavités (10) étant disposées dans des conduits d'écoulement (8) voisins de telle sorte que, dans le sens d'écoulement du fluide et avant une cavité (10-1) dans un conduit d'écoulement (8-1), il est prévu à chaque fois une cavité (10-2) dans au moins un conduit d'écoulement (8-2) voisin, la cavité (10-1) prévue dans le conduit d'écoulement (8-1) servant de barrière d'écoulement pour la déviation d'une partie du fluide s'écoulant à l'intérieur dans le conduit d'écoulement (8-3) suivant et disposé à côté du conduit d'écoulement (8-2) voisin.

10. Echangeur de chaleur comprenant au moins un tube (2) selon l'une quelconque des revendications 5 à 9.

11. Condensateur comprenant au moins un tube (2) selon l'une quelconque des revendications 5 à 9.

12. Condensateur multiflot comprenant au moins un tube (2) selon l'une quelconque des revendications 5 à 9.

13. Utilisation d'un tube (2) selon l'une quelconque des revendications 5 à 9 pour condensateurs multiflot.

14. Procédé pour la fabrication d'une ailette selon l'une quelconque des revendications 1 à 4, en particulier pour un tube (2) traversé par du fluide, comprenant les étapes suivantes :
a) introduction d'une ondulation dans le sens transversal d'un substrat, des creux et des sommets d'ondulation voisins les uns des autres étant réalisés dans le sens longitudinal du substrat, et
b) introduction de cavités (10) dans les différents creux et sommets d'ondulation, afin de relier des creux et des sommets d'ondulation voisins entre eux.

15. Procédé selon la revendication 14, les cavités (10) étant réalisées selon l'étape b) dans un modèle qui se répète.

16. Procédé selon l'une quelconque des revendications 14 ou 15, les cavités (10) étant réalisées selon l'étape b) sensiblement jusqu'à la mi-hauteur de l'ondulation.

17. Procédé selon l'une quelconque des revendications 14 à 16, l'une ou plusieurs des cavités (10) étant pourvues de fentes qui forment une liaison d'écoulement entre des creux et des sommets d'ondulation voisins.

18. Procédé pour la fabrication d'un tube (2), en particulier pour un échangeur de chaleur et/ou un condensateur traversé par du fluide, comprenant les étapes suivantes :
a) mise à disposition d'une enveloppe de tube (4) ;
b) mise à disposition d'au moins une ailette (6) agencée au moins par section dans le sens longitudinal du tube selon l'une quelconque des revendications 14 à 18 ; et
c) introduction de l'ailette (6) dans l'enveloppe de tube (4), plusieurs conduits d'écoulement (8) agencés sensiblement parallèlement étant réalisés à travers les creux et sommets d'ondulation dans le tube (2), au moins l'un des conduits d'écoulement (8) étant en liaison fluidique avec un autre conduit d'écoulement (8) non directement voisin par au moins l'une des cavités (10) et du fluide pouvant circuler à travers chacun des conduits d'écoulement (8) indépendamment des cavités (10).

19. Procédé selon la revendication 18, l'ailette (6) étant introduite dans l'enveloppe de tube (4) et l'enveloppe de tube (4) étant soudée ensuite.

20. Procédé selon l'une quelconque des revendications 18 ou 19, la réalisation des cavités (10) s'effectuant dans des conduits d'écoulement (8) voisins de telle sorte que, dans le sens d'écoulement du fluide et avant une cavité (10-1) dans un conduit d'écoulement (8-1), à chaque fois une cavité (10-2) est prévue dans au moins un conduit d'écoulement (8-2) voisin du premier, la cavité prévue dans le conduit d'écoulement (8-1) servant de barrière d'écoulement pour la déviation du fluide s'écoulant à l'intérieur dans le conduit d'écoulement (8-3) suivant et situé à côté du conduit d'écoulement (8-2) voisin.
